# EUROPÄISCHE PATENTANMELDUNG

(11) **EP 2 752 626 A1**
(43) Veröffentlichungstag der Anmeldung: **09.07.2014**
(21) Anmeldenummer: 13005802.7
(22) Anmeldetag: 13.12.2013
(51) Int. Cl.: F24F 13/20, F24F 7/06, F04D 29/42, F04D 29/60, F04D 29/62

(54) **Rohrventilator**

(30) Priorität: 07.01.2013 DE 102013000378
(71) Anmelder: Systemair GmbH, 97944 Windischbuch (DE)
(72) Erfinder: Maurer, Kurt, 74653 Künzelsau (DE)
(74) Vertreter: Schuster, Müller & Partner

(57) **Zusammenfassung**

Es wird ein Rohrventilator (1), der ein eine Mittelachse aufweisendes Rohrgehäuse (2) und ein darin angeordnetes eine Mittelachse aufweisenden Radiallaufrad (4) aufweist, vorgeschlagen, wobei die Mittelachse des Rohrgehäuses (2) und die Mittelachse des Radiallaufrades (4) nicht deckungsgleich sondern im Winkel zueinander angeordnet sind, wodurch eine kompaktere Bauweise ermöglicht wird, so dass der Rohrventilator (1) die Anschlussmaße und die Grundbauform eines Axialventilators hat und bevorzugt ein Antrieb (3) des Radiallaufrades (4) vom Luftstrom getrennt ist.

## Beschreibung

### Stand der Technik

Die Erfindung geht aus von einem Rohrventilator, nach der Gattung des Anspruchs 1. Derartige Rohrventilatoren, die eine axiale Förderrichtung aufweisen, finden häufig Anwendung zur Förderung eines Fluids (z.B. Luft) in einem Rohrleitungssystem. In der Regel werden sie dazu an den Enden oder innerhalb des Rohrleitungssystems angeordnet.

Bekannt sind Rohrventilatoren, in deren Rohrgehäuse sich ein Axiallaufrad befindet, so dass die Mittelachse des Axiallaufrades parallel zu der Mittelachse des Rohrgehäuses angeordnet ist. Dabei zeichnet sich der so genannte Axialventilator dadurch aus, dass er trotz eines hohen geförderten Luftdurchsatzes, bauartbedingte geringe Abmessungen aufweist. Neben einer geringen Druckerhöhung ist es allerdings nachteilig, dass sich der Antrieb (Motor) innerhalb des Fluidstroms befindet. Zwar gibt es auch Ausführungen von Axialventilatoren, bei denen der Motor vom Fluidstrom getrennt ist, allerdings sind diese konstruktiv sehr aufwändig.

Zur Vermeidung dieser Nachteile können in Rohrgehäusen auch Radiallaufräder zum Einsatz kommen. Bei diesen herkömmlichen Radialventilatoren, mit denen auch eine Druckerhöhung erzielt werden kann, wird das Fluid parallel (axial) zur Antriebsachse des Radialventilators bzw. der Mittelachse des Rohrgehäuses angesaugt und durch die Rotation der Radiallaufräder um z.B. 90° umgelenkt und radial ausgeblasen. Ein derartiger in ein Rohrgehäuse integrierter Radialventilator wird in dem Gebrauchsmuster DE 80 07 817 U1 beschrieben. Allerdings ist es bei dieser Ausführungsform unvermeidlich, dass das Rohrgehäuse sperrige Abmessungen aufweist, damit mit dem Radialventilator die gewünschte axiale Förderrichtung erzielt wird.

### Die Erfindung und ihre Vorteile

Der erfindungsgemäße Rohrventilator, mit dem kennzeichnenden Merkmal des Anspruchs 1, der ein eine Mittelachse aufweisendes Rohrgehäuse und ein darin angeordnetes eine Mittelachse aufweisenden Radiallaufrad aufweist, hat demgegenüber den Vorteil, dass die Mittelachse des Rohrgehäuses und die Mittelachse des Radiallaufrades nicht deckungsgleich sondern im Winkel zueinander angeordnet sind, wodurch eine kompaktere Bauweise ermöglicht wird, so dass der erfindungsgemäße Rohrventilator die Anschlussmaße und die Grundbauform eines Axialventilators hat.

Nach einer vorteilhaften Ausgestaltung des erfindungsgemäßen Rohrventilators beträgt der Winkel zwischen der Mittelachse des Rohrgehäuses und der Mittelachse des Radiallaufrades zwischen 10° und 90°. Durch verschiedene Winkelstellungen kann man die Anström - und Abströmverhältnisse beeinflussen bzw. optimieren.

Nach einer zusätzlichen vorteilhaften Ausgestaltung des erfindungsgemäßen Rohrventilators ist das Radiallaufrad in der Abströmkammer angeordnet.

Nach einer zusätzlichen vorteilhaften Ausgestaltung des erfindungsgemäßen Rohrventilators ist der Antrieb des Radiallaufrades zumindest teilweise außerhalb der Abströmkammer angeordnet bzw. zumindest teilweise von der Abströmkammer abgetrennt, wodurch der Antrieb zumindest teilweise vom Luftstrom getrennt ist.

Nach einer zusätzlichen vorteilhaften Ausgestaltung des erfindungsgemäßen Rohrventilators ist der Antrieb des Radiallaufrades zumindest teilweise außerhalb des Rohrgehäuses angeordnet, wodurch der Antrieb zumindest teilweise vom Luftstrom getrennt ist.

Nach einer zusätzlichen vorteilhaften Ausgestaltung des erfindungsgemäßen Rohrventilators weisen die ansaugseitige Stirnseite und/oder die abströmseitige Stirnseite des Rohrgehäuses einen Anschlussflansch auf.

Nach einer zusätzlichen vorteilhaften Ausgestaltung des erfindungsgemäßen Rohrventilators verringert die Trennwand die Querschnittsfläche der Ansaugöffnung und/oder verringert die Trennwand die Querschnittsfläche der Abströmöffnung.

Nach einer zusätzlichen vorteilhaften Ausgestaltung des erfindungsgemäßen Rohrventilators ist die Querschnittsfläche der Ansaugöffnung kleiner als die Querschnittsfläche der Abströmöffnung. Dies kann ggfls. durch die Trennwand bewerkstelligt werden.

Weitere Vorteile und vorteilhafte Ausgestaltungen der Erfindung sind der nachfolgenden Beschreibung, der Zeichnung und den Ansprüchen entnehmbar.

### Zeichnung

Ausführungsbeispiele des Gegenstandes der Erfindung sind in der Zeichnung dargestellt und werden im Folgenden näher erläutert. Es zeigen:
- Fig. 1 bis 3: perspektivische Ansichten eines erfindungsgemäßen Rohrventilators mit einem Elektromotor,
- Fig. 4: eine Schnittzeichnung eines erfindungsgemäßen Rohrventilators gemäß der Fig. 1 bis 3,
- Fig. 5 und 6: Seitenansichten eines erfindungsgemäßen Rohrventilators gemäß der Fig. 1 bis 3,
- Fig. 7 und 8: Seitenansichten eines erfindungsgemäßen Rohrventilators mit einem Außenläufermotor,
- Fig. 9 und 10: Seitenansichten eines erfindungsgemäßen Rohrventilators mit einem Außenläufermotor mit ausgeführter Welle,
- Fig. 11 und 12: Seitenansichten eines erfindungsgemäßen Rohrventilators mit einem Elektromotor,
- Fig. 13 und 14: Seitenansichten eines erfindungsgemäßen Rohrventilators mit einem Außenläufermotor und
- Fig. 15 und 16: Seitenansichten eines erfindungsgemäßen Rohrventilators mit einem Außenläufermotor mit ausgeführter Welle.

### Beschreibung der Ausführungsbeispiele

Die Fig. 1 bis 3 zeigen perspektivische Ansichten eines erfindungsgemäßen Rohrventilators 1, der ein Rohrgehäuse 2 aufweist, in dessen Inneren ein mittels eines Antriebes 3, der als Elektromotor ausgestaltet ist, antreibbares Radiallaufrad 4 befindet, das aus Schaufeln 5, welche zwischen einem Trägerring 6 und einer Deckscheibe 7 angeordnet sind, besteht. An dem Trägerring 6 ist ein Flansch angeordnet, über den das Radiallaufrad 4 an eine Antriebswelle 8 des Antriebes 3 flanschbar ist. Um das Rohrgehäuse 2 in einem Rohrleitungssystem zu integrieren, weist das Rohrgehäuse 2 an seiner ansaugseitigen Stirnseite 9 und an seiner abströmseitigen Stirnseite 10 einen Flansch 11 auf. Das Rohrgehäuse 2 ist durch eine Trennwand 12 (z.B. Trennblech) in eine Abströmkammer 13 und eine Ansaugkammer 14 unterteilt. Damit das zu fördernde Fluid von der Ansaugkammer 14 in die Abströmkammer 13 fließen kann, weist die Trennwand 12 eine eingezogene Düse 15 auf, deren Öffnung 16 in die Deckscheibe 7 ragt. Ein durch das Radiallaufrad 4 zu transportierendes Fluid wird somit parallel bzw. axial zur Antriebswelle 8 des Antriebs 3 durch die Deckscheibe 7 angesaugt und durch die Rotation der gewundenen Schaufeln 5 um 90° umgelenkt und radial zwischen Trägerring 6 und der Deckscheibe 7 ausgeblasen, so dass das zu transportierende Fluid durch eine Ansaugöffnung 17 in die Ansaugkammer 14 gelangt, um nach dem Durchtritt durch die in der Trennwand 12 befindlichen Öffnung 16 die Abströmkammer 13 zu erreichen, die das Fluid durch die Abströmöffnung 18 anschließend verlässt. Bevorzugt ist der Antrieb 3 durch eine Wandung 19 von der Abströmkammer 13 abgegrenzt bzw. befindet sich der Antrieb 3 zumindest teilweise außerhalb der Rohrgehäuses 2, so dass er von dem Fluidstrom getrennt ist. Durch eine Serviceöffnung 20 ist das Innere des Rohrgehäuses 2 z.B. für Wartungszwecke zugänglich.

Fig. 4 zeigt eine Schnittzeichnung und die Fig. 5 und 6 zeigen Seitenansichten des erfindungsgemäßen Rohrventilators 1 gemäß den Fig. 1 bis 3. Durch die Seitenansichten wird deutlich, dass die Mittelachse des Radiallaufrades 2 im 90°-Winkel, also senkrecht, zu der Mittelachse des Rohrgehäuses 2 angeordnet ist.

Die Fig. 7 und 8 zeigen Seitenansichten eines erfindungsgemäßen Rohrventilators 1 mit einem Außenläufermotor als Antrieb 3, wobei wie in der Fig. 5 und 6 die Mittelachse des Radiallaufrades 4 im 90°-Winkel, also senkrecht und nicht deckungsgleich, zu der Mittelachse des Rohrgehäuses 2 angeordnet ist.

Die Fig. 9 und 10 zeigen Seitenansichten eines erfindungsgemäßen Rohrventilators 1 mit einem Außenläufermotor mit ausgeführter Welle als Antrieb 3, wobei wie in der Fig. 5 und 6 die Mittelachse des Radiallaufrades 4 im 90°-Winkel, also senkrecht und nicht deckungsgleich, zu der Mittelachse des Rohrgehäuses 2 angeordnet ist.

Die Fig. 11 und 12 zeigen Seitenansichten eines erfindungsgemäßen Rohrventilators 1 mit einem Elektromotor als Antrieb 3, wobei die Mittelachse des Radiallaufrades 4 im 20°-Winkel 21, also nicht senkrecht und nicht deckungsgleich, zu der Mittelachse des Rohrgehäuses 2 angeordnet ist.

Die Fig. 13 und 14 zeigen Seitenansichten eines erfindungsgemäßen Rohrventilators 1 mit einem Außenläufermotor als Antrieb 3, wobei wie in der Fig. 11 und 12 die Mittelachse des Radiallaufrades 4 im 20°-Winkel 21, also nicht senkrecht und nicht deckungsgleich, zu der Mittelachse des Rohrgehäuses 2 angeordnet ist.

Die Fig. 15 und 16 zeigen Seitenansichten eines erfindungsgemäßen Rohrventilators 1 mit einem Außenläufermotor mit ausgeführter Welle als Antrieb 3, wobei wie in der Fig. 11 und 12 die Mittelachse des Radiallaufrades 4 im 20°-Winkel 21, also nicht senkrecht und nicht deckungsgleich, zu der Mittelachse des Rohrgehäuses 2 angeordnet ist.

Alle in der Beschreibung, den nachfolgenden Ansprüchen und der Zeichnung dargestellten Merkmale können sowohl einzeln als auch in beliebiger Kombination miteinander erfindungswesentlich sein.

### Bezugszahlenliste

- 1: Rohrventilator
- 2: Rohrgehäuse
- 3: Antrieb
- 4: Radiallaufrad
- 5: Schaufel
- 6: Trägerring
- 7: Deckscheibe
- 8: Antriebswelle
- 9: Ansaugseitige Stirnseite
- 10: Abströmseitige Stirnseite
- 11: Flansch
- 12: Trennwand
- 13: Abströmkammer
- 14: Ansaugkammer
- 15: Düse
- 16: Öffnung
- 17: Ansaugöffnung
- 18: Abströmöffnung
- 19: Wandung
- 20: Serviceöffnung
- 21: 20°-Winkel

## Patentansprüche

1. Rohrventilator (1),
- mit einem eine Mittelachse aufweisenden Rohrgehäuse (2), das eine ansaugseitige Stirnseite (9) und eine abströmseitige Stirnseite (10) aufweist und das durch eine Trennwand (12) in eine Ansaugkammer (14) und eine Abströmkammer (13) unterteilt ist, wobei an der ansaugseitigen Stirnseite (9) eine Ansaugöffnung (17) und an der abströmseitigen Stirnseite (10) eine Abströmöffnung (18) angeordnet ist,
- mit einem in dem Rohrgehäuse (2) angeordneten und eine Mittelachse aufweisenden Radiallaufrad (4), das einen Trägerring (6), der mit einem eine Mittelachse aufweisenden Antrieb (3) verbindbar ist, und eine Deckscheibe (7) aufweist, wobei zwischen dem Trägerring (6) und der Deckscheibe (7) mehrere Schaufeln (5) angeordnet sind, so dass ein Fluid durch eine in der Deckscheibe (7) angeordnete Öffnung parallel zur Mittelachse des Radiallaufrades (4) angesaugt und durch die Rotation des Radiallaufrades (4) umgelenkt und radial ausgeblasen wird und
- einer an der Trennwand (12) angeordneten Öffnung (16), die mit der an der Deckscheibe (7) angeordneten Öffnung korrespondiert,
**dadurch gekennzeichnet,**
**dass** die Mittelachse des Radiallaufrades (4) im Winkel zu der Mittelachse des Rohrgehäuses (2) angeordnet ist.

2. Rohrventilator (1), nach Anspruch 1, **dadurch gekennzeichnet, dass** der Winkel zwischen 10° und 90° beträgt.

3. Rohrventilator (1), nach Anspruch 1 oder Anspruch 2, **dadurch gekennzeichnet, dass** das Radiallaufrad (4) in der Abströmkammer (13) angeordnet ist.

4. Rohrventilator (1), nach einem der vorhergehenden Ansprüche, **dadurch gekennzeichnet, dass** der Antrieb (3) des Radiallaufrades (4) zumindest teilweise außerhalb der Abströmkammer (13) angeordnet ist.

5. Rohrventilator (1), nach einem der vorhergehenden Ansprüche, **dadurch gekennzeichnet, dass** der Antrieb (3) des Radiallaufrades (4) zumindest teilweise außerhalb des Rohrgehäuses (2) angeordnet ist.

6. Rohrventilator (1), nach einem der vorhergehenden Ansprüche, **dadurch gekennzeichnet, dass** die ansaugseitige Stirnseite (9) und/oder an die abströmseitige Stirnseite (10) des Rohrgehäuses (2) einen Anschlussflansch aufweisen.

7. Rohrventilator (1), nach einem der vorhergehenden Ansprüche, **dadurch gekennzeichnet, dass** die Trennwand (12) die Querschnittsfläche der Ansaugöffnung (17) und/ oder die Trennwand (12) die Querschnittsfläche der Abströmöffnung (18) verringert.

8. Rohrventilator (1), nach einem der vorhergehenden Ansprüche, **dadurch gekennzeichnet, dass** die Querschnittsfläche der Ansaugöffnung (17) kleiner ist als die Querschnittsfläche der Abströmöffnung (18).
